# EUROPÄISCHE PATENTSCHRIFT

(11) **EP 1 377 789 B1**
(45) Veröffentlichungstag und Bekanntmachung des Hinweises auf die Patenterteilung: **23.09.2009**
(21) Anmeldenummer: 03708000.9
(22) Anmeldetag: 15.01.2003
(51) Int. Cl.: F41H 5/013

(54) **GEPANZERTES FAHRZEUG, INSBESONDERE KAMPFPANZER**
ARMOURED VEHICLE, ESPECIALLY A COMBAT TANK
VEHICULE BLINDE, NOTAMMENT CHAR D'ASSAUT

(30) Priorität: 24.01.2002 DE 20201005 U
(43) Veröffentlichungstag der Anmeldung: 07.01.2004
(73) Patentinhaber: Krauss-Maffei Wegmann GmbH & Co. KG, 34127 Kassel (DE)
(72) Erfinder: EGGER, Adolf, 85221 Dachau (DE); GALL, Peter, 56075 Koblenz (DE)
(74) Vertreter: Feder Walter Ebert
(86) Internationale Anmeldenummer: PCT/DE2003/000087
(87) Internationale Veröffentlichungsnummer: WO 2003/062735

(56) Entgegenhaltungen:
- US-A- 4 398 446
- US-A- 4 716 810
- US-A- 4 841 838
- US-A- 5 131 314
- US-A- 5 663 520

## Beschreibung

Die Erfindung betrifft ein gepanzertes Fahrzeug, insbesondere einen Kampfpanzer, mit den Merkmalen aus dem Oberbegriff des Patentanspruchs 1.

Ein derartiges Fahrzeug ist in US 4 398 446 A beschrieben.

Gepanzerte Fahrzeuge sind im Einsatz sehr häufig der Wirkung von Minen ausgesetzt. Wenn ein solches Fahrzeug auf eine Mine läuft, welche detoniert, wird ein außerordentlich starker Impuls auf die Bodenplatte der Fahrzeugwanne ausgeübt, der nicht nur zu einer kurzzeitigen sehr starken Ausbeulung der Bodenplatte nach innen führt, sondern bei dem auch die Impulsübertragung dazu führen kann, daß vor der Bodenplatte angeordnete Teile sich ebenfalls nach innen durchbiegen und eventuell abreißen und durch das Fahrzeug fliegen. Hierdurch ist die Besatzung aufs höchste gefährdet. Bei einer Minenschutzeinrichtung mit an der Außenseite der Bodenplatte angeordneten Verstärkungsblechen kommt der Verbindung dieser Verstärkungsbleche mit der Bodenplatte eine erhöhte Bedeutung zu. Die Bodenplatte der Fahrzeugwanne weist im allgemeinen in Querrichtung verlaufende Wannensicken auf, und der Erfindung liegt die Aufgabe zugrunde, diese Wannensicken mit zur Befestigung der Verstärkungsbleche an der Bodenplatte heranzuziehen.

Die Lösung dieser Aufgabe erfolgt erfindungsgemäß mit den Merkmalen aus dem kennzeichnenden Teil des Patentanspruchs 1.

Vorteilhafte Weiterbildungen des erfindungsgemäßen Fahrzeugs sind weiter unten und in den abhängigen Ansprüchen beschrieben.

Ein Grundgedanke der Erfindung besteht darin, in den Bauraum der Wannensicken Befestigungsgewinde einzusetzen, in welche Befestigungsschrauben einschraubbar sind, mittels derer das jeweilige Verstärkungsblech von unten oder auch vom Fahrzeuginnenraum aus mit der Bodenplatte verschraubt wird.

Wie weiter unten anhand von Ausführungsbeispielen näher erläutert, läßt sich hierdurch eine gegen Minendetonationen sehr widerstandsfähige Befestigung der Verstärkungsbleche an der Bodenplatte erreichen.

Die Erfindung ist außer bei Kampfpanzern auch in vorteilhafter Weise einsetzbar bei Unterstützungsfahrzeugen, Bergepanzern, Pionierpanzern sowie Panzerschnellbrücken.

Im folgenden werden Ausführungsbeispiele für ein gepanzertes Fahrzeug nach der Erfindung anhand der beigefügten Zeichnungen näher erläutert.

In den Zeichnungen zeigen:
Fig. 1 in perspektivischer Darstellung einen Kampfpanzer bei abgenommenem Turm mit einer Minenschutzeinrichtung;
Fig. 2 in einer gegenüber Fig. 1 vergrößerten Darstellung einen Teil der Bodenplatte des Kampfpanzers im Bereich II von Fig. 1;
Fig. 3 in einer weiter vergrößerten Darstellung einen Schnitt durch eine Wannensicke der Bodenplatte im Bereich von Fig. 2 bei einer ersten Ausführungsform der Schraubverbindung zur Befestigung des Verstärkungsblechs;
Fig. 3' eine Darstellung analog Fig. 3 bei abgenommenem Verstärkungsblech und eingesetzter Schraube mit Verschlußkappe;
Fig. 4 in einer Darstellung analog Fig. 3 eine weitere Ausführungsform der Schraubverbindung zur Befestigung des Verstärkungsblechs.
Fig. 4' eine Darstellung analog Fig. 4 bei abgenommenem Verstärkungsblech und eingesetzter Schraube mit Verschlußkappe.

Fig. 1 zeigt in einer perspektivischen schematisierten Darstellung die von einem Kettenfahrwerk KF getragene Fahrzeugwanne FW eines Kampfpanzers bei abgenommenem Turm. Die Fahrzeugwanne FW ist mit einer Minenschutzeinrichtung versehen, indem die Bodenplatte 1 an ihrer Außenseite, also der Unterseite der Fahrzeugwanne FW, durch mehrere, sich jeweils über die volle Breite und einen Teil der Länge der Fahrzeugwanne erstreckende Verstärkungsbleche verstärkt ist, welche fest mit der Bodenplatte 1 verbunden sind. In den Fig. 2 bis 4 ist eines dieser Verstärkungsbleche 3 dargestellt, und seine Befestigung an der Bodenplatte 1 wird im folgenden erläutert.

Fig. 2 zeigt einen Teil der Bodenplatte 1 im Bereich der Enden der durch den Innenraum der Fahrzeugwanne FW geführten Drehstabfedern 9.1 und 9.2 des Fahrwerks KF. Dabei sind die Drehstabfedern 9.1 und 9.2 auf einem Teil ihrer Länge von Niederhaltern 9.3 umgeben, die fest mit der Bodenplatte 1 der Fahrzeugwanne verbunden sind. Die Bodenplatte 1 der Fahrzeugwanne FW weist in Querrichtung verlaufende Sicken 1.1 auf, die zur Befestigung des Verstärkungsblechs 3 an der Bodenplatte 1 herangezogen werden. Wie den Fig. 2 bis 4 zu entnehmen, ist die Wannensicke 1.1 an ihrer Außenseite nach unten durch ein Verschlußstück 2 abgeschlossen. Dieses Verschlußstück 2 ist in seinen Randbereichen durch Schweißnähte 7.3 und 7.4 mit der Bodenplatte verschweißt und in den so zwischen Verschlußstück und Wannensicke entstehenden Bauraum ist ein Befestigungsgewinde integriert, indem, wie Fig. 3 zu entnehmen, in eine Öffnung des Verschlußstückes 2 eine Befestigungshülse 4 eingesetzt und über eine Schweißnaht 7.2 fest mit dem Verschlußstück 2 verbunden ist. Diese Befestigungshülse 4 ist mit einer ersten Bohrung 4.1 versehen, die sich nach unten zur Außenseite hin öffnet und in die das Befestigungsgewinde eingeschnitten ist. In das unterhalb der Bodenplatte angeordnete Verstärkungsblech 3 ist eine durchgehende Verankerungshülse 5 eingesetzt und mit ihm über eine Schweißnaht 7.1 fest verbunden. In die Öffnung dieser Verankerungshülse 5 ist die Befestigungsschraube 6 derart eingesetzt, daß der Schraubenkopf an einem inneren Absatz der Verankerungshülse anliegt und dort festgehalten ist. Der Schraubenbolzen der Befestigungsschraube 6 wird in das Befestigungsgewinde der Hülse 4 eingeschraubt, so daß das Verstärkungsblech 3 an dieser Stelle fest mit der Bodenplatte 1 verbunden ist.

Bei der in Fig. 3 dargestellten Ausführungsform der Befestigung ist die Befestigungshülse 4 durch eine Öffnung in der Wannensicke 1.1 hindurchgeführt und an dieser Stelle durch eine Schweißnaht 7.5 mit der Wannensicke verschweißt. Weiterhin besitzt die Befestigungshülse 4 eine fluchtend zur Bohrung 4.1 angeordnete Gewindebohrung 4.2, die sich zur Innenseite der Bodenplatte 1 hin öffnet und in welche eine, in Fig. 3 nicht dargestellte Verschlußschraube einschraubbar ist.

Wie in Fig. 3' dargestellt, kann bei abgenommenem Verstärkungsblech 3 die untere Öffnung der Befestigungshülse 4 verschlossen werden, indem eine Schraube 6' eingeschraubt wird, die eine Verschlußkappe 6.1 trägt, welche sich mit ihrem Rand 6.2 dichtend an die Unterseite des Verschlußstückes 2 anlegt.

Fig. 4 zeigt eine weitere Ausführungsform der Befestigung des Verstärkungsblechs 3 an der Bodenplatte 1. Es hat sich gezeigt, daß bei bestimmten Typen von Landminen, die einen sehr engen Wirkungsbereich haben, die bei der Detonation auftretenden Kräfte so groß sind, daß Schweißnähte allein nicht immer ausreichen, um ein Ausreißen der Befestigungselemente zu verhindern. Bei der in Fig. 4 dargestellten Ausführungsform der Befestigung des Verstärkungsblechs 3 an der Bodenplatte 1 sind deshalb noch besondere Vorkehrungen getroffen, um die Festigkeit der Verbindung zu erhöhen. In Fig. 4 sind alle mit Fig. 3 übereinstimmenden Bauteile mit der gleichen Bezugsziffer versehen. Der Unterschied gegenüber der Ausführungsform nach Fig. 3 betrifft vor allem die Ausbildung der Befestigungshülse 4'. Diese ist zwar nach wie vor mit dem Verschlußstück 2 durch die Schweißnaht 7.2 verbunden, ist aber an ihrem oberen Ende nicht mit der Sicke 1.1 verschweißt. Die Befestigungshülse 4' ist durch die Öffnung 1.2 der Sicke 1.1 hindurchgeführt, und zwar derart, daß sie mit ihrem inneren Ende 4.4' bündig zur Innenseite der Bodenplatte 1 am Kamm der Wannensicke 1.1 liegt. An der Innenseite der Wannensicke 1.1 liegt die Befestigungshülse 4' mit einem Ansatz 4.5' an. In die Gewindebohrung 4.2' der Befestigungshülse 4' ist die Verschlußschraube 8 unter Zwischenschaltung einer Scheibe 9 als Druckabsorber nunmehr derart eingeschraubt, daß, wie aus Fig. 4 abzulesen, die Befestigungshülse 4' fest mit der Bodenplatte 1 im Bereich der Wannensicke 1.1 verschraubt ist. Die Verschlußschraube 8 kann ein Trapezgewinde aufweisen und es hat sich gezeigt, daß dann die Widerstandskraft dieser Schraubverbindung im Falle einer Minendetonation größer ist als die einer Schweißverbindung. Der Innenraum 4.3' der Befestigungshülse 4' im Bereich zwischen den beiden Bohrungen 4.1' und 4.2' weist in radialer Richtung eine Erweiterung auf und der Durchmesser der sich zur Innenseite der Bodenplatte 1 hin öffnenden Gewindebohrung 4.2' ist kleiner als der Durchmesser der das Befestigungsgewinde tragenden Bohrung 4.1'.

Die Befestigungsschraube 6 kann ein Rundgewinde aufweisen, was einen besonders widerstandsfähigen Sitz der Schraube sicherstellt.

Die Längen der Verschlußschraube 8 und der Befestigungsschraube 6 sind so bemessen, daß, wie aus Fig. 4 zu erkennen, die in die Gewindebohrung 4.2' eingeschraubte Verschlußschraube 8 das innere Ende der Befestigungsschraube 6 nicht berührt. Bei abgenommener Verstärkungsplatte 3 dient die Verschlußschraube 8 zum Verschließen der Öffnung in der Bodenplatte 1, und wie aus Fig. 4' zu erkennen, kann auch bei dieser Ausführungsform die Befestigungshülse 4' an ihrer Unterseite mittels einer Schraube 6' verschlossen werden, die eine Schutzkappe 6.1 trägt, welche sich mit ihrem Rand 6.2 dichtend an die Unterseite des Verschlußstückes 2 anlegt.

## Patentansprüche

1. Gepanzertes Fahrzeug, insbesondere Kampfpanzer, mit einer von einem Kettenfahrwerk (KF) getragenen Fahrzeugwanne (FW), in der mindestens ein Teil der Besatzung untergebracht ist, das eine Minenschutzeinrichtung aufweist, indem die Bodenplatte (1) der Fahrzeugwanne (FW) an ihrer Außenseite durch Verstärkungsbleche (3) verstärkt ist, die über die Verstärkungsbleche (3) durchsetzende Befestigungsschrauben (6) fest mit der Bodenplatte (1) verbunden sind, **dadurch gekennzeichnet, dass** bei diesem Fahrzeug, dessen Bodenplatte (1) in Querrichtung verlaufende Wannensicken (1.1) aufweist, die Befestigung der Verstärkungsbleche (3) im Bereich der Wannensicken (1.1) erfolgt, indem in ein den Bauraum der jeweiligen Wannensicke (1.1) nach unten abschließendes Verschlußstück (2) eine Befestigungshülse (4) eingeschweißt ist, in welche ein Befestigungsgewinde (4.1) eingeschnitten ist, in das jeweils eine im Verstärkungsblech (3) verankerte Befestigungsschraube (6) einschraubbar ist, wobei das Verschlußstück (2) in seinen Randbereichen mit der Bodenplatte (1) verschweißt ist.

2. Fahrzeug nach Anspruch 1, **dadurch gekennzeichnet, dass** der Kopf der Befestigungsschraube (6) in einer in das Verstärkungsblech (3) eingeschweißten Verankerungshülse (5) verankert ist.

3. Fahrzeug nach Anspruch 1 oder 2, **dadurch gekennzeichnet, dass** die Befestigungshülse (4) durch eine Öffnung (1.2) in der Wannensicke (1.1) geführt ist und eine sich zur Innenseite der Bodenplatte (1) hin öffnende Gewindebohrung (4.2) aufweist, in welche eine Verschlußschraube (8) einschraubbar ist.

4. Fahrzeug nach Anspruch 3, **dadurch gekennzeichnet, dass** der Durchmesser der sich zur Innenseite der Bodenplatte (1) hin öffnenden Gewindebohrung (4.2) kleiner ist als der Durchmesser der das Befestigungsgewinde (4.1) tragenden Bohrung.

5. Fahrzeug nach Anspruch 4, **dadurch gekennzeichnet, dass** der Innenraum (4.3') der Befestigungshülse (4') im Bereich zwischen den beiden Bohrungen (4.1', 4.2') eine radiale Erweiterung aufweist.

6. Fahrzeug nach einem der Ansprüche 3 bis 5, **dadurch gekennzeichnet, daß** die Befestigungshülse (4) an ihrem inneren Ende mit der Bodenplatte (1) am Kamm der Wannensicke (1.1) verschweißt ist.

7. Fahrzeug nach einem der Ansprüche 3 bis 5, **dadurch gekennzeichnet, daß** die Befestigungshülse (4') mit ihrem inneren Ende bündig zur Innenseite der Bodenplatte (1) am Kamm der Wannensicke (1.1) liegt und einen sich an die Außenseite der Bodenplatte (1) im Bereich des Kamms der Wannensicke (1.1) anlegenden Flansch oder Ansatz (4.5') aufweist derart, daß durch Einschrauben der Verschlußschraube (8) in die Gewindebohrung (4.2') in das innere Ende (4.4') der Befestigungshülse (4') mit der Wannensicke (1.1) verschraubt wird.

8. Fahrzeug nach Anspruch 7, **dadurch gekennzeichnet, daß** die Befestigungsschraube (6) ein Rundgewinde aufweist.

## Claims

1. Armoured vehicle, in particular combat tank, having a vehicle hull (FW) which is carried by a tracked running gear (KF) and in which at least some of the crew are accommodated, the vehicle having a mine protection device in that the floor panel (1) of the vehicle hull (FW) is reinforced on its outer side by reinforcing plates (3) which are firmly connected to the floor panel (1) via fastening screws (6) passing through the reinforcing plates (3), **characterised in that**, in the case of this vehicle, the floor panel (1) of which has hull ribs (1.1) running in the transverse direction, the reinforcing plates (3) are fastened in the region of the hull ribs (1.1) by a fastening sleeve (4) being welded into a closing piece (2) which downwardly closes off the structural space of the respective hull rib (1.1), into which fastening sleeve is cut a fastening thread (4.1) into which can be screwed in each case a fastening screw (6) anchored in the reinforcing plate (3), the closing piece (2) being welded in its edge regions to the floor panel (1).

2. Vehicle according to Claim 1, **characterised in that** the head of the fastening screw (6) is anchored in an anchoring sleeve (5) welded into the reinforcing plate (3).

3. Vehicle according to Claim 1 or 2, **characterised in that** the fastening sleeve (4) is led through an opening (1.2) in the hull rib (1.1) and has a threaded bore (4.2) which opens towards the inner side of the floor panel (1) and into which a closing screw (8) can be screwed.

4. Vehicle according to Claim 3, **characterised in that** the diameter of the threaded bore (4.2) opening towards the inner side of the floor panel (1) is less than the diameter of the bore bearing the fastening thread (4.1).

5. Vehicle according to Claim 4, **characterised in that** the interior space (4.3') of the fastening sleeve (4') has a radial widening in the region between the two bores (4.1', 4.2').

6. Vehicle according to one of Claims 3 to 5, **characterised in that** the fastening sleeve (4) is welded at its inner end to the floor panel (1) at the crest of the hull rib (1.1).

7. Vehicle according to one of Claims 3 to 5, **characterised in that** the fastening sleeve (4') lies with its inner end flush with the inner side of the floor panel (1) at the crest of the hull rib (1.1) and has a flange or shoulder (4.5') bearing against the outer side of the floor panel (1) in the region of the crest of the hull rib (1.1), so that by screwing the closing screw (8) into the threaded bore (4.2') the inner end (4.4') of the fastening sleeve (4') is screwed to the hull rib (1.1).

8. Vehicle according to Claim 7, **characterised in that** the fastening screw (6) has a round thread.

## Revendications

1. Véhicule blindé, en particulier char de combat, comportant un plancher de véhicule (FW) porté par un système porteur chenillé (KF) et dans lequel est logée au moins une partie de l'équipage, le véhicule présentant un dispositif anti-mines, la plaque de fond (1) du plancher de véhicule (FW) étant renforcée sur sa face extérieure par des tôles de renfort (3) qui sont reliées solidement à la plaque de fond (1) par des vis de fixation (6) traversant les tôles de renfort (3), **caractérisé en ce que** sur ce véhicule, dont la plaque de fond (1) présente des nervures de plancher (1.1) s'étendant dans la direction transversale, la fixation des tôles de renfort (3) s'effectue dans la zone des nervures de plancher (1.1), **en ce qu'**une douille de fixation (4) est soudée dans une pièce de fermeture (2) fermant vers le bas l'espace de construction de la nervure de plancher (1.1) respective, un filet de fixation (4.1) étant réalisé dans ladite douille, dans lequel respectivement une vis de fixation (6) ancrée dans la tôle de renfort (3) peut être vissée, la pièce de fermeture (2) étant soudée au niveau de ses zones périphériques avec la plaque de fond (1).

2. Véhicule selon la revendication 1, **caractérisé en ce que** la tête de la vis de fixation (6) est ancrée dans une douille d'ancrage (5) soudée dans la tôle de renfort (3).

3. Véhicule selon la revendication 1 ou 2, **caractérisé en ce que** la douille de fixation (4) est guidée à travers une ouverture (1.2) dans la nervure de plancher (1.1) et présente un taraudage (4.2) s'ouvrant vers la face intérieure de la plaque de fond (1) et dans lequel une vis de fermeture (8) peut être vissée.

4. Véhicule selon la revendication 3, **caractérisé en ce que** le diamètre du taraudage (4.2) s'ouvrant vers la face intérieure de la plaque de fond (1) est inférieur au diamètre de l'alésage portant le filet de fixation (4.1).

5. Véhicule selon la revendication 4, **caractérisé en ce que** l'espace intérieur (4.3') de la douille de fixation (4') présente un élargissement radial dans la zone entre les deux alésages (4.1', 4.2').

6. Véhicule selon l'une quelconque des revendications 3 à 5, **caractérisé en ce que** la douille de fixation (4) est soudée à son extrémité intérieure avec la plaque de fond (1) au sommet de la nervure de plancher (1.1).

7. Véhicule selon l'une quelconque des revendications 3 à 5, **caractérisé en ce que** la douille de fixation (4') affleure par son extrémité intérieure avec la face intérieure de la plaque de fond (1) au sommet de la nervure de plancher (1.1) et présente une bride ou un épaulement (4.5') s'appliquant contre la face extérieure de la plaque de fond (1) dans la zone du sommet de la nervure de plancher (1.1) de telle sorte que le fait de visser la vis de fermeture (8) dans le taraudage (4.2') provoque le vissage de l'extrémité intérieure (4.4') de la douille de fixation (4') avec la nervure de plancher (1.1).

8. Véhicule selon la revendication 7, **caractérisé en ce que** la vis de fixation (6) présente un filet rond.
